# EUROPÄISCHE PATENTSCHRIFT

(11) **EP 1 028 289 B1**
(45) Veröffentlichungstag und Bekanntmachung des Hinweises auf die Patenterteilung: **18.09.2002**
(21) Anmeldenummer: 99102675.8
(22) Anmeldetag: 12.02.1999
(51) Int. Cl.: F24C 7/08

(54) **Temperatur-Regeleinrichtung für Backöfen mit mehreren Heizsystemen**
Temperature regulating device for baking oven having multiple heating systems
Dispositif de réglage de température pour four de cuisson à plusieurs systèmes de chauffage

(43) Veröffentlichungstag der Anmeldung: 16.08.2000
(73) Patentinhaber: Siebe Appliance Controls GmbH, 78559 Gosheim (DE)
(72) Erfinder: Anders, Klaus, 78559 Gosheim (DE)
(74) Vertreter: Vetter, Hans, Dipl.-Phys. Dr.

(56) Entgegenhaltungen:
- EP-A- 0 579 917
- US-A- 4 465 228
- DATABASE WPI Section EI, Week 9748 Derwent Publications Ltd., London, GB; Class X25, AN 97-518745 XP002109918 & JP 09 245956 A (MATSUSHITA DENKI SANGYO KK), 19. September 1997 (1997-09-19)
- PATENT ABSTRACTS OF JAPAN vol. 016, no. 115 (M-1224), 23. März 1992 (1992-03-23) & JP 03 282126 A (TOSHIBA CORP), 12. Dezember 1991 (1991-12-12)

## Beschreibung

Die Erfindung betrifft eine Temperatur-Regeleinrichtung für Backöfen mit mehreren Heizsystemen, beispielsweise für Oberhitze, Unterhitze, Umluftbetrieb, Grill, mit einem Temperatursensor im Backofenraum zur Vorgabe des Temperatur-Istwerts für einen elektronischen Regler zur Regelung der Backofentemperatur auf vorgebbare Sollwerte, wobei dem Regler unterschiedliche Reglerparameter in Abhängigkeit des jeweils eingeschalteten Heizsystems und/oder der jeweils eingeschalteten Kombination von Heizsystemen zur Regleranpassung zuführbar sind.

Bei Backöfen mit mehreren Heizsystemen wird üblicherweise aus Kostengründen nur ein Regler mit nur einem Temperatursensor verwendet, und ein Umschalter dient zur Umschaltung zwischen den Heizelementen für die verschiedenen Heizsysteme. Da alle Heizsysteme unterschiedlich arbeiten, läßt sich in der Praxis keine praktikable Position für den Temperatursensor im Backofenraum bzw. Garraum finden, welche für alle Heizsysteme das gleich gute Ergebnis liefert. In bekannter Weise werden daher jedem Heizsystem spezielle Reglerparameter, wie Offset und Verstärkung oder Tabellen für Reglereinstellungen, zugeordnet, und mittels des Funktionswählschalters zur Einstellung des gewünschten Heizsystems werden dann diese Reglerparameter dem Regler über Steuereingänge mitgeteilt. Nachteilig an der bekannten Lösung ist die Vielzahl von kostenintensiven Steuereingängen und Steuerkabeln, die häufig Ursache von Störungen sind. Darüber hinaus ist auch die Montage, also die Verkabelung, aufwendig und teuer.

Eine Aufgabe der vorliegenden Erfindung besteht somit darin, eine einfachere und sicherere Lösung zur Vorgabe der den einzelnen Heizsystemen zugeordneten Reglerparameter zu schaffen.

Diese Aufgabe wird erfindungsgemäß dadurch gelöst, daß Mittel zur Erfassung des Temperaturgradienten am Temperatursensor und zum Vergleich des erfaßten Temperaturgradienten mit den verschiedenen Heizsystemen und/oder Kombinationen von Heizsystemen zugeordneten gespeicherten Temperaturgradienten vorgesehen sind, daß jedem gespeicherten Temperaturgradienten ein Reglerparameter oder ein Satz von Reglerparametern zugeordnet ist und daß in Abhängigkeit des durch Vergleich ermittelten zugeordneten Temperaturgradienten der Regler mit dem entsprechenden Reglerparameter oder Satz von Reglerparametern beaufschlagbar ist.

Die erfindungsgemäße Temperatur-Regeleinrichtung kann in vorteilhafter Weise auf die kostenintensiven und störungsanfälligen Steuereingänge des Reglers verzichten, und auch eine entsprechende Montage sowie Verbindungsleitungen zum Funktionswahlschalter können entfallen. Die dem jeweils eingeschalteten Heizsystem oder der jeweils eingeschalteten Kombination von Heizsystemen zugeordneten Reglerparameter werden vollautomatisch intern dem Regelkreis zugeordnet, so daß keinerlei zusätzliche Leitungen oder externe Schaltvorgänge erforderlich wären. Die Zuordnung der passenden Reglerparameter erfolgt somit ausschließlich per Software bei einer Ausbildung des Reglers als Mikrorechner. Durch die Erfassung des jeweiligen Temperaturgradienten zur Auswahl des oder der jeweiligen zugeordneten Reglerparameter ist diese Auswahl praktisch unabhängig von einem Funktionswahlschalter.

Durch die in den Unteransprüchen aufgeführten Maßnahmen sind vorteilhafte Weiterbildungen und Verbesserungen der im Anspruch 1 angegebenen Temperatur-Regeleinrichtung möglich.

Der insbesondere als Mikrorechner ausgebildete Regler ist in vorteilhafter Weise zusätzlich zur Erfassung des Temperaturgradienten und/oder zum Vergleich mit den gespeicherten Temperaturgradienten und/oder zur Zuordnung des entsprechenden Reglerparameters oder Satzes von Reglerparametern ausgebildet. Somit wird trotz komfortabler und umfangreicher Funktionen der Hardware-Aufwand minimiert.

Als Reglerparameter sind insbesondere Offsets und/oder Verstärkungsfaktoren und/oder Tabellen für Reglereinstellungen vorgesehen, die jeweils dem Regelkreis in Abhängigkeit des erfaßten Temperaturgradienten zugeordnet werden.

Zur Speicherung der Temperaturgradienten und/oder Reglerparameter ist vorzugsweise eine Speicheranordnung vorgesehen, für die insbesondere der ohnehin vorhandene Speicher des als Regler dienenden Mikrorechners verwendet werden kann. Die Temperaturgradienten sind dabei zweckmäßigerweise in einer Tabelle abgelegt. Ein Flußdiagramm zur Erläuterung der Wirkungsweise ist in der einzigen Zeichnung dargestellt und in der nachfolgenden Beschreibung näher erläutert.

In bekannter Weise sind Backöfen, beispielsweise Backöfen von Haushaltsherden, separate Backöfen und professionelle Backöfen, wie Industriebacköfen, mit mehreren Heizsystemen ausgestattet, wobei ein Funktionswahlschalter oder einzelne Bedienungstasten oder -schalter zum Einschalten der einzelnen Heizsysteme oder zum Einschalten von Kombinationen dieser Heizsysteme dienen. Bei diesen Heizsystemen handelt es sich beispielsweise um solche zur Erzeugung einer Oberhitze und/oder Unterhitze, für den Umluft- bzw. Heißluftbetrieb, für einen Grill oder dergleichen.

Zur Einstellung einer gewünschten Backofentemperatur dient ein Temperaturregler, dem seitens eines einzigen Temperatursensors im Backofenraum der Temperatur-Istwert zugeführt wird. Der Temperatur-Sollwert wird über ein entsprechendes Einstellelement, beispielsweise einen Drehschalter, dem Temperaturregler zugeführt.

In der Praxis läßt sich keine praktikable Position für den Temperaturfühler im Backofenraum finden, der für alle Heizsysteme und Kombinationen von Heizsystemen ein optimales Ergebnis für den Temperatur-Istwert liefert. Die Erfindung geht nun von der Tatsache aus, daß jedes Heizsystem und jede Kombination von Heizsystemen am Temperatursensor einen anderen Meßgradienten für den Temperatur-Istwert bewirkt. Bei Heißluft ist zum Beispiel die Temperaturänderung am Temperatursensor nach dem Ein- oder Ausschalten der Heizung viel schneller als bei Oberhitze. Dies wird dazu verwendet, das jeweils eingeschaltete Heizsystem oder die jeweils eingeschaltete Kombination von Heizsystemen über den Temperaturgradienten zu erkennen und dann dem Regler diejenigen Reglerparameter zuzuführen, die für das jeweilige Heizsystem benötigt werden bzw. optimal sind.

Nach dem Einschalten eines bestimmten Heizsystems oder einer bestimmten Kombination von Heizsystemen mittels eines Funktionswahlschalters oder einer Einzeltaste bzw. eines Einzelschalters wird über eine Einschalterkennung 10 die Bestimmung des Temperaturgradienten in einem Berechnungsschritt 11 durchgeführt. Dies erfolgt prinzipiell durch eine zeitliche Ableitung des Signals des Temperatursensors. In einem Vergleichsschritt 12 wird nun der erfaßte Temperaturgradient mit verschiedenen, in einer Tabelle gespeicherten Temperaturgradienten verglichen, die jeweils typisch für die verschiedenen Heizsysteme und die verschiedenen möglichen Kombinationen von Heizsystemen sind. Diese typischen Temperaturgradienten sind beispielsweise im Speicher eines Mikrorechners abgelegt, der als Regler eingesetzt wird. Dieser Mikrorechner kann somit außer seiner Reglerfunktion auch noch weitere Funktionen übernehmen, wie hier die Erkennung eines Heizsystems bzw. einer bestimmten Kombination von Heizsystemen auf Grund des Vergleichs eines erfaßten Temperaturgradienten mit gespeicherten typischen Temperaturgradienten.

Nachdem durch Zuordnung des erfaßten Temperaturgradienten mit einem der gespeicherten typischen Temperaturgradienten das jeweils wirksame Heizsystem oder die wirksame Kombination von Heizsystemen erkannt wurde, wird in einem Zuordnungsschritt 13 eine Tabelle mit Reglerparametern angewählt, die zur Regelung des gewählten Heizsystems oder der gewählten Kombination von Heizsystemen erforderlich und optimal ist. Solche Reglerparameter können beispielsweise Offsets, Verstärkungsfaktoren und andere typische Reglervorgaben sein, die zur Beeinflussung und Einstellung des Reglerverhaltens erforderlich sind. Im einfachsten Falle kann es sich hierbei auch nur um einen einzelnen Reglerparameter handeln. Der oder die Reglerparameter bzw. die entsprechenden Tabellen können ebenfalls im Speicher des Mikrorechners abgelegt sein.

Die auf diese Weise ausgewählten Reglerparameter oder auch nur ein einzelner Reglerparameter werden nun im Schritt 14 zur Einstellung des Reglerverhaltens dem Temperaturregler zugeführt, so daß dieser in optimaler Weise die Temperatur T im Backofenraum bzw. Garraum regeln kann.

Im einfachsten Falle kann ein Reglerparameter auch lediglich aus einem Korrekturwert oder einem Korrekturfaktor oder einer Korrekturfunktion für den Temperatur-Istwert oder dem Temperatur-Sollwert bestehen.

## Patentansprüche

1. Temperatur-Regeleinrichtung für Backöfen mit mehreren Heizsystemen, beispielsweise für Oberhitze, Unterhitze, Umluftbetrieb, Grill oder dergleichen, mit einem Temperatursensor im Backofenraum zur Vorgabe des Temperatur-Istwerts für einen elektronischen Regler zur Regelung der Backofentemperatur auf vorgebbare Sollwerte, wobei dem Regler unterschiedliche Reglerparameter in Abhängigkeit des jeweils eingeschalteten Heizsystems und/oder der jeweils eingeschalteten Kombination von Heizsystemen zur Regleranpassung zuführbar sind, **dadurch gekennzeichnet, daß** Mittel zur Erfassung (11) des Temperaturgradienten am Temperatursensor und zum Vergleich des erfaßten Temperaturgradienten mit den verschiedenen Heizsystemen und/oder Kombinationen von Heizsystemen zugeordneten gespeicherten Temperaturgradienten vorgesehen sind, daß jedem gespeicherten Temperaturgradienten ein Reglerparameter oder ein Satz von Reglerparametern zugeordnet ist und daß in Abhängigkeit des durch Vergleich ermittelten zugeordneten Temperaturgradienten der Regler mit dem entsprechenden Reglerparameter oder Satz von Reglerparametern beaufschlagbar ist.

2. Temperatur-Regeleinrichtung nach Anspruch 1, **dadurch gekennzeichnet, daß** als Regler ein Mikrorechner vorgesehen ist.

3. Temperatur-Regeleinrichtung nach Anspruch 2, **dadurch gekennzeichnet, daß** der Mikrorechner zusätzlich zur Erfassung des Temperaturgradienten und/oder zum Vergleich mit dem gespeicherten Temperaturgradienten und/oder zur Zuordnung des entsprechenden Reglerparameters oder Satzes von Reglerparametern ausgebildet ist.

4. Temperatur-Regeleinrichtung nach einem der vorhergehenden Ansprüche, **dadurch gekennzeichnet, daß** als Reglerparameter Offsets und/oder Verstärkungsfaktoren und/oder Tabellen für Reglereinstellungen vorgesehen sind.

5. Temperatur-Regeleinrichtung nach einem der vorhergehenden Ansprüche, **dadurch gekennzeichnet, daß** eine Speicheranordnung, insbesondere der Speicher eines Mikrorechners, zur Speicherung der Temperaturgradienten und/oder Reglerparameter vorgesehen ist.

6. Temperatur-Regeleinrichtung nach einem der vorhergehenden Ansprüche, **dadurch gekennzeichnet, daß** die Temperaturgradienten in einer Tabelle abgelegt sind.

## Claims

1. Thermostat device for ovens with a plurality of heating systems, for instance for top heat, bottom heat, air recirculation, grilling or the like, with a temperature sensor in the oven chamber for pre-setting the actual temperature value for an electronic control unit for the control of oven temperature to pre-settable desired values, whereby the control unit can be supplied for its adjustment with varying control parameters in dependence on the currently switched-on heating system and/or combination of heating systems, **characterised in that** means (11) for the detection of the temperature gradient at the temperature sensor and for comparing the detected temperature gradient to the stored temperature gradients assigned to the various heating systems and/or combinations of heating systems are provided, **in that** a control parameter or a set of control parameters is assigned to each stored temperature gradient, and **in that** the control unit can be subjected to the control parameter or set of control parameters corresponding to the temperature gradient determined by comparison.

2. Thermostat device according to claim 1, **characterised in that** a microcomputer is provided as a control unit.

3. Thermostat device according to claim 2, **characterised in that** the microcomputer is in addition designed for the detection of the temperature gradient and/or for comparison with the stored temperature gradient and/or for the assignment of the corresponding control parameter or set of control parameters.

4. Thermostat device according to any of the preceding claims, **characterised in that** offsets and/or gains and/or tables for control adjustment are provided as control parameters.

5. Thermostat device according to any of the preceding claims, **characterised in that** a memory arrangement, in particular the memory of a microcomputer, is provided for storing the temperature gradients and/or control parameters.

6. Thermostat device according to any of the preceding claims, **characterised in that** the temperature gradients are stored in a table.

## Revendications

1. Dispositif de régulation de la température pour fours de cuisson avec plusieurs systèmes de chauffage, par exemple pour chaleur à la partie supérieure, chaleur à la partie inférieure, chaleur tournante, gril ou similaire, comportant une sonde de température dans l'enceinte du four pour donner la valeur réelle de la température à un régulateur électronique, en vue de la régulation de la température du four sur des valeurs de consigne qui peuvent être prédéterminées, dans lequel différents paramètres du régulateur peuvent être envoyés au régulateur en fonction du système de chauffage mis en marche dans chaque cas et/ou de la combinaison mise en marche dans chaque cas de systèmes de chauffage en vue de l'adaptation du régulateur, **caractérisé en ce que** sont prévus des moyens pour la détection (11) du gradient de température sur la sonde de température et pour la comparaison du gradient de température détecté avec des gradients de température mémorisés affectés aux différents systèmes de chauffage et/ou aux combinaisons de systèmes de chauffage, **en ce qu'**à chaque gradient de température mémorisé est affecté un paramètre de régulateur ou un jeu de paramètres de régulateur et **en ce qu'**en fonction du gradient de température affecté, déterminé par comparaison, le régulateur peut être activé avec le paramètre de régulateur ou le jeu de paramètres de régulateur convenables.

2. Dispositif de régulation de la température selon la revendication 1, **caractérisé en ce qu'**on prévoit un micro-calculateur comme régulateur.

3. Dispositif de régulation de la température selon la revendication 2, **caractérisé en ce que** le micro-calculateur est conçu en outre pour la détection du gradient de température et/ou pour la comparaison avec le gradient de température mémorisé et/ou pour l'affectation du paramètre de régulateur ou du jeu de paramètres de régulateur convenables.

4. Dispositif de régulation de la température selon l'une des revendications précédentes, **caractérisé en ce que** sont prévus comme paramètres de régulateur, des décalages et/ou des facteurs d'amplification et/ou des tableaux pour des réglages de régulateur.

5. Dispositif de régulation de la température selon l'une des revendications précédentes, **caractérisé en ce qu'**il est prévu un dispositif à mémoire, en particulier la mémoire d'un micro-calculateur, pour mémoriser les gradients de température et/ou des paramètres de régulateur.

6. Dispositif de régulation de la température selon l'une des revendications précédentes, **caractérisé en ce que** les gradients de température sont enregistrés dans un tableau.
